# EUROPÄISCHE PATENTANMELDUNG

(11) **EP 1 044 890 A2**
(43) Veröffentlichungstag der Anmeldung: **18.10.2000**
(21) Anmeldenummer: 00810323.6
(22) Anmeldetag: 13.04.2000
(51) Int. Cl.: B65D 77/06

(54) **Ausgussvorrichtung**

(30) Priorität: 13.04.1999 CH 67899
(71) Anmelder: Falletta, Raffaele, 3011 Bern (CH)
(72) Erfinder: Falletta, Raffaele, 3011 Bern (CH)
(74) Vertreter: Roshardt, Werner Alfred, Dipl.-Phys.

(57) **Zusammenfassung**

Eine Ausgussvorrichtung für einen Behälter mit einer flexiblen oder halbsteifen Behälterwandung (6, 16) weist ein zur Durchleitung von Flüssigkeiten und/oder rieselfähigem Material ausgebildetes längliches Rohr (2) auf. Im Bereich des einen Rohrendes ist eine erste Klemmbacke (4) fest angebracht. Die Ausgussvorrichtung weist weiter eine in Rohrlängsrichtung bezüglich des Rohres (2) wahlweise verschiebbare und in einer gewünschten Schiebeposition blockierbare zweite Klemmbacke (1) auf. Die beiden Klemmbacken (1, 4) sind derart ausgebildet, dass die Behälterwandung (6, 16) bei blockierter zweiter Klemmbacke (1) in dichtender Funktion zwischen den beiden Klemmbacken (1, 4) festklemmbar ist. Durch das Rohr (2) wird ein präzises Ausgiessen von flüssigem oder rieselfähigem Verpackungsgut (19) aus einem mit der Ausgussvorrichtung versehenen Behälter ermöglicht. Die Ausgussvorrichtung kann zudem für eine Vielzahl von Behältern wiederverwendet werden, wobei die Behälter in bekannter Art einfach und materialsparend hergestellt sein können.

## Beschreibung

### Technisches Gebiet

Die vorliegende Erfindung betrifft eine Ausgussvorrichtung für einen Behälter mit einer flexiblen oder halbsteifen Behälterwandung.

### Stand der Technik

Behälter mit einer flexiblen oder halbsteifen, biegsamen Behälterwandung - auch als flexible oder halbsteife Behälter bezeichnet - sind für die Verpackung von Flüssigkeiten, rieselfähigen und/oder pulverförmigen Materialien gebräuchlich. Die Wandungen solcher Behälter können aus Kunststoff, Folienmaterial, Karton, Papier und/oder Kombinationen aus diesen sowie aus weiteren flexiblen und/oder halbsteifen Materialien gefertigt sein. Insbesondere zum Verpacken von Lebensmitteln wie Getränken, Mehl, Zucker usw. sind flexible oder halbsteife Beutel, häufig als Schlauchbeutel ausgebildet, weit verbreitet. Sie sind vorteilhaft sowohl in ökonomischer als auch in ökologischer Hinsicht. Ihre Herstellung ist einfach und benötigt wenig Material. Zudem lassen sie sich platz- und gewichtssparend entsorgen.

Nach dem Herstellen und dem Einfüllen des Verpackungsgutes können solche Behälter, insbesondere Schlauchbeutel, durch Verschweissen, Verkleben oder auf andere geeignete Art allseitig dicht verschlossen werden, um die Aufbewahrung von verderblichen Verpackungsgütern wie z.B. Lebensmitteln in solchen Behältern zu ermöglichen.

Für die Entnahme von Verpackungsgut aus dicht verschlossenen flexiblen oder halbsteifen Behältern muss eine Austritts- oder Ausgussöffnung für das Verpackungsgut in der Behälterwandung geöffnet werden. Dies kann - wie z.B. im Falle von beutelförmigen Flüssigkeitsbehältern üblich - durch Abtrennen eines Zipfels bzw. einer Ecke des Flüssigkeitsbeutels geschehen. Eine solcherart geschaffene Ausgussöffnung erweist sich jedoch in zweierlei Hinsicht als problematisch. Zum einen ist ein präzises Ausgiessen des flüssigen oder rieselfähigen Verpackungsgutes durch ein in einer flexiblen Behälterwandung ausgebildetes Loch hindurch nur schlecht oder überhaupt nicht möglich. Zum andern kann ein solcher Behälter, nachdem er einmal geöffnet ist, kaum mehr dicht verschlossen werden, was für die Aufbewahrung von Lebensmitteln und anderen verderblichen Waren problematisch ist, wenn nicht der gesamte Behälterinhalt sofort nach dem Öffnen verwendet wird.

Seit einiger Zeit gibt es Ausgussvorrichtungen für halbsteife Getränkebeutel, die eine in der Beutelwandung ausgebildete Ausgussöffnung aufweisen, welche von einer mit der Beutelwandung verschweissten Umrandung aus Hartplastik eingefasst ist. Die Ausgussöffnung kann mittels eines ebenfalls aus Hartplastik hergestellten, auf die Kunststoffumrandung aufpressbaren Deckels wahlweise geöffnet und wieder verschlossen werden. Ausgussvorrichtungen dieser Art ermöglichen zwar ein Wiederverschliessen der Ausgussöffnung und ein einigermassen präzises Ausgiessen der Getränke. Sie machen jedoch einen Teil der oben erwähnten Vorteile von halbsteifen Behältern zunichte, weil die Herstellung von mit solchen Ausgussvorrichtungen versehenen Behältern vergleichsweise kompliziert ist. Zudem sind sie nur für halbsteife, nicht aber für völlig flexible Behälter verwendbar, da zum Aufpressen des Deckels auf die Kunststoffumrandung eine gewisse Steifigkeit des Beutels erforderlich ist.

### Darstellung der Erfindung

Aufgabe der Erfindung ist die Angabe einer für einen Behälter mit einer flexiblen oder halbsteifen Behälterwandung geeigneten Ausgussvorrichtung, welche ein präzises Ausgiessen von flüssigem oder rieselfähigem Verpackungsgut aus dem Behälter ermöglicht und trotzdem eine einfache und materialsparende Herstellung des Behälters erlaubt.

Die Lösung der Aufgabe ist durch die Merkmale des Anspruchs 1 definiert. Gemäss der Erfindung weist eine Ausgussvorrichtung für einen Behälter mit einer flexiblen oder halbsteifen Behälterwandung ein zur Durchleitung von Flüssigkeiten und/oder rieselfähigem Material ausgebildetes längliches Rohr auf. Bei diesem Rohr handelt es sich somit um ein durchgehend hohles Rohr mit zwei offenen Rohrenden. Im Bereich des einen Rohrendes ist eine erste Klemmbacke fest angebracht. Die Ausgussvorrichtung weist weiter eine in Rohrlängsrichtung bezüglich des Rohres wahlweise verschiebbare und in einer gewünschten Schiebeposition blockierbare zweite Klemmbacke auf. Die beiden Klemmbacken sind derart ausgebildet, dass die Behälterwandung bei blockierter zweiter Klemmbacke in dichtender Funktion zwischen den beiden Klemmbacken festklemmbar ist.

Unter einer festen Anbringung der ersten Klemmbacke am Rohr wird verstanden, dass die erste Klemmbacke während der Verwendung der Ausgussvorrichtung für einen Behälter fest und unverschiebbar am Rohr angebracht ist. Es ist jedoch durchaus möglich, dass das Rohr und die erste Klemmbacke aus zwei separaten Teilen bestehen, die mittels geeigneter Verbindungsmittel (z.B. Schrauben) fest miteinander verbindbar sind. Die Verbindungsmittel können auch ein späteres Lösen der Klemmbacke vom Rohr ermöglichen. Es ist jedoch auch möglich, das Rohr und die erste Klemmbacke auf nicht wieder lösbare Art fest miteinander zu verbinden.

Im Gegensatz zur ersten Klemmbacke sind die zweite Klemmbacke und das Rohr relativ zueinander in Rohrlängsrichtung verschiebbar, um ein Festklemmen der Behälterwandung zwischen der zweiten Klemmbacke und der ersten Klemmbacke zu ermöglichen.

Zur Verwendung der erfindungsgemässen Ausgussvorrichtung wird zunächst ein Durchgang bzw. eine Öffnung in der Wandung eines flexiblen oder halbsteifen Behälters geschaffen, wobei der Querschnitt dieses Durchgangs bzw. dieser Öffnung derart zu bemessen ist, dass das mit der ersten Klemmbacke versehene Ende des Rohres durch diesen Durchgang hindurch führbar ist. Danach wird das mit der ersten Klemmbacke versehene Ende des Rohres mitsamt der ersten Klemmbacke durch den Durchgang hindurch in den Behälter eingeführt bzw. eingeschoben, wobei das Rohr bloss soweit eingeschoben wird, dass eine Partie des Rohres mit dem anderen Rohrende aus dem Durchgang heraus vorsteht. Anschliessend wird die zweite Klemmbacke entlang dieser vorstehenden Rohrpartie in Richtung zur ersten Klemmbacke hin verschoben, bis die den Durchgang begrenzende Behälterwandung zwischen den beiden Klemmbacken derart festgeklemmt wird, dass kein flüssiges oder rieselfähiges Material mehr zwischen dem Rohr und der Behälterwandung durch den Durchgang hindurch aus dem Behälter austreten kann. In dieser Schiebeposition wird die zweite Klemmbacke blockiert. Das Rohr ist nun durch die Klemmbacken und die Behälterwandung dicht umschlossen.

Sobald der Behälter leer ist, kann die zweite Klemmbacke wieder dem Rohr entlang von der ersten Klemmbacke weg verschoben und anschliessend die ganze Ausgussvorrichtung vom Behälter entfernt werden. Nach einer allfälligen Reinigung der Ausgussvorrichtung kann diese für einen weiteren Behälter wiederverwendet werden.

Das Rohr der erfindungsgemässen Ausgussvorrichtung ermöglicht ein präzises Ausgiessen von flüssigem oder rieselfähigem Verpackungsgut aus einem mit der erfindungsgemässen Ausgussvorrichtung versehenen Behälter.

Die erfindungsgemässe Ausgussvorrichtung kann für bisher bekannte flexible oder halbsteife Behälter verwendet werden. Sie ist auch für völlig flexible Behälter verwendbar, denn eine minimale Steifigkeit der Behälterwandung für die Verwendung der Ausgussvorrichtung ist nicht erforderlich. Nach dem Gebrauch für einen Behälter kann die erfindungsgemässe Ausgussvorrichtung für weitere Behälter wiederverwendet werden. Aufgrund der Wiederverwendbarkeit der Ausgussvorrichtung ist eine Änderung der bisher bekannten Behälter nicht zwingend erforderlich. Die Behälter können somit auf die gleiche Art einfach und materialsparend hergestellt werden wie bisher.

Das Rohr einer erfindungsgemässen Ausgussvorrichtung kann einen im wesentlichen über die ganze Rohrlänge konstanten Rohrquerschnitt haben. Dies erlaubt eine einfache und kostengünstige Herstellung des Rohres. Zudem kann in diesem Falle die zweite Klemmbacke problemlos entlang der ganzen Rohrlänge verschoben werden. Als Alternative kann der Rohrquerschnitt bzw. der Aussenumfang des Rohres jedoch auch z.B. in Richtung zu dem mit der ersten Klemmbacke versehenen Rohrende hin zunehmend ausgebildet sein. Der Aussenumfang des Rohres kann sogar derart stark zum Rohrende zunehmend ausgebildet sein, dass die erste Klemmbacke aus der durch den zunehmenden Rohrumfang gebildeten Rohrverdickung besteht. Weiter ist es auch möglich, dass der Rohrquerschnitt in Richtung zu dem den Rohrausguss bildenden, von der ersten Klemmbacke entfernten Rohrende hin abnimmt.

Als Rohr wird vorzugsweise ein steifes Rohr verwendet, um das gegenseitige Verschieben von Rohr und zweiter Klemmbacke relativ zueinander zu erleichtern. Zudem erleichtert ein steifes Rohr das Einführen des mit der ersten Klemmbacke versehenen Rohrendes in den Behälter hinein. Grundsätzlich kann jedoch auch ein halbsteifes oder ein flexibles Rohr bzw. ein Schlauch für eine erfindungsgemässe Ausgussvorrichtung verwendet werden, wenn für bestimmte Anwendungen solche Rohre bevorzugt werden.

Vorzugsweise hat das Rohr einer erfindungsgemässen Ausgussvorrichtung eine im Wesentlichen kreiszylindrische Form. Für spezifische Anwendungen, so z.B., wenn verhindert werden soll, dass sich die zweite Klemmbacke um das Rohr herum drehen kann, können jedoch auch andere Rohrformen verwendet werden. So sind z.B. auch Ausführungsformen der Erfindung mit quadratischen, sechseckigen, achteckigen oder anderen geeigneten Rohrformen möglich.

Gemäss einer bevorzugten Ausführungsart der Erfindung ist die erste Klemmbacke nach Art einer kreisringförmigen Scheibe ausgebildet. Die Scheibenebene ist vorzugsweise quer zur Rohrlängsrichtung angeordnet. Das Rohr kann durch einen kreisförmigen Durchgang in der Mitte der Scheibe hindurch geführt sein. Vorzugsweise ist die Scheibe konzentrisch zum Rohr angeordnet. Die Scheibe kann am Rohrende angeordnet sein, wobei sich das Rohr im Bereich des Rohrendes in die kreisringförmige Scheibe erweitert, welche die erste Klemmbacke bildet. Die Scheibe und das Rohr können als ein einziges integrales Teil ausgebildet sein. Als Alternative dazu können die Scheibe und das Rohr jedoch auch als zwei separate Teile ausgebildet sein, wobei die Scheibe fest und unverschiebbar am Rohr angebracht werden kann.

Die erste Klemmbacke, die wie oben beschrieben als Scheibe ausgebildet sein kann, ist vorzugsweise aus einem steifen Material gefertigt, um ein festes Festklemmen der Behälterwandung zwischen den beiden Klemmbacken zu ermöglichen. Es ist jedoch auch möglich, die erste Klemmbacke (insbesondere dann, wenn sie scheibenförmig ausgebildet ist) aus einem halbsteifem Material zu fertigen, um das Einführen der ersten Klemmbacke in Durchgänge in der Behälterwandung zu ermöglichen, die einen kleineren Durchmesser als derjenige der ersten Klemmbacke aufweisen.

Als Alternative zu einer scheibenförmigen Ausbildung kann die erste Klemmbacke auch konusförmig oder auf eine andere geeignete Art ausgebildet sein.

Vorzugsweise ist die erste Klemmbacke, die wie oben ausgeführt scheibenförmig ausgebildet sein kann, an ihrem Aussenumfang mit einem Dichtungsring aus elastischem Material versehen, um eine möglichst gute Abdichtung des mit der erfindungsgemässen Ausgussvorrichtung versehenen Behälters zu gewährleisten.

Gemäss einer bevorzugten Ausführungsart der Erfindung ist die zweite Klemmbacke mit einem Durchgang zur Durchführung des Rohres versehen, wobei dieser Durchgang derart ausgebildet und bemessen ist, dass bei einer Anordnung mit durch den Durchgang hindurch führendem Rohr die zweite Klemmbacke in Rohrlängsrichtung verschiebbar auf dem Rohr geführt wird. Bei einer Ausgussvorrichtung gemäss dieser Ausführungsart der Erfindung ist die zweite Klemmbacke auf besonders einfache Art in Rohrlängsrichtung entlang des Rohres verschiebbar geführt. Grundsätzlich sind jedoch auch andere geeignete Konstruktionen möglich, um die zweite Klemmbacke in Rohrlängsrichtung entlang des Rohres verschiebbar zu führen.

Eine bevorzugte Erfindungsvariante zeichnet sich dadurch aus, dass die zweite Klemmbacke trichterförmig, nach Art eines Trichters mit einer eine grosse Trichteröffnung und eine kleine Trichteröffnung definierenden Trichterwandung, ausgebildet ist. Dabei ist die zweite Klemmbacke derart ausgebildet und bemessen, dass der Innenumfang der grossen Trichteröffnung grösser ist als der Aussenumfang der ersten Klemmbacke. Die trichterförmige zweite Klemmbacke wird derart in Rohrlängsrichtung verschiebbar am Rohr montiert, dass die grosse Trichteröffnung auf derjenigen Seite (in Bezug auf die Rohrlängsrichtung) an der zweiten Klemmbacke angeordnet ist, auf der auch die erste Klemmbacke am Rohr angeordnet ist. Dadurch wird beim Festklemmen der Behälterwandung diese zwischen der Aussenseite der ersten Klemmbacke und der Innenseite der Trichterwandung festgeklemmt. Vorzugsweise hat die zweite Klemmbacke die Form eines Kegelstumpfes bzw. eines Konus; insbesondere eines Kreiskegelstumpfes, wobei die grosse Trichteröffnung durch die grosse Kegelstumpfgrundfläche und die kleine Trichteröffnung durch die kleine Kegelstumpfgrundfläche definiert wird. Dabei bildet die kleine Kegelstumpfgrundfläche vorteilhafterweise einen Durchgang zur Durchführung des Rohres, wobei dieser Durchgang derart ausgebildet und bemessen ist, dass bei einer Anordnung mit durch den Durchgang hindurch führendem Rohr die zweite Klemmbacke in Rohrlängsrichtung verschiebbar auf dem Rohr geführt wird. Die kleine Trichteröffnung kann das Rohr zudem in dichtender Funktion umschliessen. Dadurch wird eine zusätzliche Abdichtung des mit der Ausgussvorrichtung versehenen Behälters erreicht.

Als Alternative zu einer trichterförmigen Ausbildung kann die zweite Klemmbacke jedoch auch nach Art eines zylindrischen Blocks, scheibenförmig (insbesondere kreisringscheibenförmig) oder auf irgendeine andere geeignete Art ausgebildet sein, solange durch die Formen der ersten und der zweiten Klemmbacken gewährleistet ist, dass die Behälterwand zwischen den beiden Klemmbacken festgeklemmt werden kann.

Bei einer erfindungsgemässen Ausgussvorrichtung mit einer trichterförmigen zweiten Klemmbacke ist vorzugsweise an der Innenseite der Trichterwandung eine umlaufende Dichtung aus elastischem Dichtungsmaterial angebracht. Die Dichtung kann kegelstumpfförmig oder kreisringförmig ausgebildet sein. Der Innenquerschnitt der Dichtung und die Aussenform der ersten Klemmbacke sind vorteilhafterweise derart aufeinander abgestimmt, dass die festzuklemmende Behälterwandung zwischen der Aussenseite der ersten Klemmbacke und der an der Innenseite der zweiten Klemmbacke angebrachten Dichtung festgeklemmt wird. Dadurch wird eine gute Abdichtung des mit der Ausgussvorrichtung versehenen Behälters erreicht.

Gemäss einer weiteren bevorzugten Ausführungsart der Erfindung ist die zweite Klemmbacke nach Art eines bezüglich des Rohres verschiebbaren und in einer gewünschten Schiebeposition durch Festklemmen am Rohr blockierbaren Klemmsitzes ausgebildet. Das Rohr kann einen in Rohrlängsrichtung im Wesentlichen konstanten Querschnitt aufweisen und die zweite Klemmbacke kann derart ausgebildet sein, dass zwischen dem Rohr und der zweiten Klemmbacke eine konstante Klemmkraft wirkt, die eine den relativen Verschiebungen zwischen ihnen entgegenwirkende Reibungskraft erzeugt. Dabei kann diese Klemmkraft derart bemessen sein, dass die durch sie erzeugte, zwischen dem Rohr und der zweiten Klemmbacke wirkende Reibungskraft zum Zwecke des Blockierens der zweiten Klemmbacke in der gewünschten Schiebeposition bezüglich des Rohres ausreicht. Es ist jedoch eine Ausbildung des Rohres derart möglich, dass das Rohr einen Abschnitt aufweist, in welchem der Rohrumfang in Richtung zu dem mit der ersten Klemmbacke versehenen Rohrende hin zunimmt, so dass beim Verschieben der zweiten Klemmbacke auf diesem Rohrabschnitt auch die Klemmkraft in Richtung zu diesem Rohrende hin zunimmt.

Des Weiteren kann eine Blockiervorrichtung zum Blockieren der zweiten Klemmbacke bezüglich des Rohres vorgesehen sein, die eine in eine Rasterung am Rohr einrastbare Rastklinke umfasst. Oder sie kann eine wahlweise lösbare Klammer zum Festklammern der Klemmbacke am Rohr umfassen. Es sind auch andere geeignete Blockierungsvorrichtungen möglich. Eine zusätzliche Blockierungsvorrichtung zum Blockieren der zweiten Klemmbacke am Rohr ist insbesondere im Falle eines erhöhten Innendrucks im Behälter vorteilhaft, wie er z.B. bei der Aufbewahrung von kohlensäurehaltigen Getränken entstehen kann.

Vorzugsweise umfasst eine Ausgussvorrichtung gemäss der Erfindung weiter eine im Bereich des von der ersten Klemmbacke entfernten Rohrendes angeordnete Verschlussvorrichtung, die zum wahlweisen Öffnen und Verschliessen des Rohres ausgebildet ist. Eine solche Verschlussvorrichtung ist insbesondere für die Verwendung mit Behältern vorteilhaft, die Lebensmittel oder andere leicht verderbliche Güter enthalten. Mit Hilfe der Verschlussvorrichtung können Geruchs- oder Geschmacksveränderungen, das Eindringen von Bakterien und die Verflüchtigung von Vitaminen und/oder Aromen wirksam verhindert werden. Die Verschlussvorrichtung kann einen Stöpsel, einen Zapfen, einen Hahn, eine auf das Rohrende aufschraubbare Verschlusskappe oder andere bekannte Mittel zum wahlweisen Öffnen und Verschliessen von Behältern umfassen, die zum Aufbewahren von Flüssigkeiten oder rieselfähigem Material vorgesehen sind.

Ein zur Verwendung mit einer erfindungsgemässen Ausgussvorrichtung geeigneter Behälter ist vorzugsweise mit einer Vorrichtung zur Schaffung einer Öffnung in der Behälterwandung (d.h. einer Öffnungsvorrichtung) versehen. Diese Öffnungsvorrichtung ist derart ausgebildet, dass das mit der ersten Klemmbacke versehene Ende des Rohres der Ausgussvorrichtung mitsamt der ersten Klemmbacke durch die mittels der Öffnungsvorrichtung hergestellte Öffnung hindurch in den Behälter einführbar ist, und der die Öffnung begrenzende Bereich der Behälterwandung in dichtender Funktion zwischen der ersten Klemmbacke und der zweiten Klemmbacke der Ausgussvorrichtung festklemmbar ist. Die Öffnungsvorrichtung kann z.B. als von einer Linie aus Perforationen umgebener Zipfel eines Beutels ausgebildet sein, wobei der Zipfel zum Öffnen des Beutels entlang der Perforationslinie abgerissen werden kann. Die Öffnungsvorrichtung kann auch aus einem zunächst mit einer Klebefolie dicht verschlossenen Loch in der Behälterwandung bestehen, wobei zum Öffnen des Behälters die Folie weggerissen werden kann.

Das Rohr und/oder die zweite Klemmbacke einer erfindungsgemässen Ausgussvorrichtung können mit Griffmitteln für ein rutschfestes Ergreifen des Rohres bzw. der Klemmbacke versehen sein, um das Verschieben von Rohr und zweiter Klemmbacke relativ zueinander zu erleichtern. Solche Griffmittel können in den Rohr- bzw. den Klemmbacken-Oberflächen ausgebildete Rippen, Rillen oder andere Formen umfassen. Sie können auch in den Oberflächen eingesetzte Einsätze aus rutschfesten, griffigen Materialien umfassen.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: Eine Ausgussvorrichtung gemäss einer ersten bevorzugten Ausführungsart der Erfindung in einer vereinfachten perspektivischen Seitenansicht;
- Fig. 2: die Ausgussvorrichtung aus Fig. 1 in einer vereinfachten Draufsicht vom behälterseitigen Ende her;
- Fig. 3: die Ausgussvorrichtung aus Fig. 1 in einer vereinfachten perspektivischen Seitenansicht in einem teilweise in einen Behälter eingeführten Zustand;
- Fig. 4: die Ausgussvorrichtung aus Fig. 1 in einer vereinfachten perspektivischen Seitenansicht in einem am Behälter angebrachten Zustand;
- Fig. 5.a - 5.e: eine diagrammartige Darstellung der Verwendung der Ausgussvorrichtung aus Fig. 1 für einen flexiblen Schlauchbeutel.

Grundsätzlich sind in den Figuren gleiche Teile mit gleichen Bezugszeichen versehen.

### Wege zur Ausführung der Erfindung

Die in den Figuren 1 bis 5 dargestellte Ausgussvorrichtung für einen Behälter mit einer flexiblen oder halbsteifen Behälterwandung umfasst ein zur Durchleitung von Flüssigkeiten und/oder rieselfähigem Material ausgebildetes längliches Rohr 2. Es ist aus einem steifen Kunststoff gefertigt.

An einem Längsende des Rohres 2 ist eine kreisringförmige Scheibe 4 angeformt, die aus dem gleichen Material wie das Rohr 2 gefertigt ist. Die Scheibe 4 dient als erste Klemmbacke 4 der Ausgussvorrichtung. Die Ringscheibe 4 und das Rohr 2 sind als ein einstückiges, integrales Teil ausgebildet, wobei das Rohr 2 die Ringscheibe 4 in deren Mitte durchdringt.

Im Bereich des von der Ringscheibe 4 entfernten Rohrendes ist ein flexibles Befestigungsband an einem Bandende am Rohr 2 befestigt. Am anderen Bandende ist ein Stöpsel 3 befestigt, der zum wahlweisen Öffnen und Verschliessen des Rohres 2 ausgebildet ist. In den Figuren 1 und 4 ist der Stöpsel 3 in einer in das Rohrende eingesetzten Anordnung dargestellt, in welcher er das Rohr 2 verschliesst, während in der Darstellung der Fig. 3 der Stöpsel 3 vom Rohrende entfernt und das Rohr 2 somit offen ist.

In einem mittleren Bereich des Rohres 2 ist ein trichterförmiger Konus 1 in Rohrlängsrichtung bezüglich des Rohres 2 verschiebbar auf dem Rohr 2 angeordnet. Dieser Konus 1 dient als zweite Klemmbacke 1 der in den Figuren dargestellten Ausgussvorrichtung. Der trichterförmige Konus 1 kann wahlweise dem Rohr 2 entlang verschoben und in einer gewünschten Schiebeposition blockiert werden. Die beiden Klemmbacken 1, 4 sind derart ausgebildet, dass die Wandung 6 eines flexiblen oder halbsteifen Behälters, der mit der in den Figuren dargestellten Ausgussvorrichtung versehen ist, in dichtender Funktion zwischen den beiden Klemmbacken 1, 4 festgeklemmt werden kann.

Die trichterförmig ausgebildete zweite Klemmbacke 1 weist eine kreiskegelstumpfförmige Trichterwandung auf, welche eine grosse kreisrunde Trichteröffnung und eine kleine kreisrunde Trichteröffnung definiert. Die Trichterwandung ist wiederum aus einem steifen Kunststoff gefertigt. Der Innenumfang der grossen Trichteröffnung ist grösser als der Aussenumfang der kreisringförmigen Scheibe 4 der ersten Klemmbacke 4. Der trichterförmige Konus 1 ist derart auf dem Rohr 2 angeordnet, dass die grosse Trichteröffnung auf der gleichen Seite (in Bezug auf die Rohrlängsrichtung) des Konus 1 liegt, auf der auch die erste Klemmbacke 4 am Rohr 2 angeordnet ist.

Die kleine Trichteröffnung der konusförmigen zweiten Klemmbacke 1 definiert einen Durchgang, durch welchen hindurch das Rohr 2 geführt ist. Dieser Durchgang ist derart ausgebildet und bemessen, dass bei den in den Figuren dargestellten Anordnungen mit durch den Durchgang hindurch führendem Rohr 2 die zweite Klemmbacke 1 in Rohrlängsrichtung verschiebbar auf dem Rohr 2 geführt wird. Dabei ist die zweite Klemmbacke 1 nach Art eines bezüglich des Rohres 2 verschiebbaren und in einer gewünschten Schiebeposition durch Festklemmen am Rohr 2 blockierbaren Klemmsitzes ausgebildet. Das Rohr 2 hat eine im Wesentlichen kreiszylindrische Form, wobei jedoch in Abweichung von einer exakten Kreiszylinderform der Aussenumfang des Rohres 2 in Richtung zu dem mit der ersten Klemmbacke 4 versehenen Rohrende hin geringfügig zunimmt. Dadurch wird erreicht, dass die zwischen der zweiten Klemmbacke 1 und dem Rohr 2 wirkende Klemmkraft, die eine den relativen Verschiebungen zwischen dem Rohr 2 und der zweiten Klemmbacke 1 entgegenwirkende Reibungskraft erzeugt, bei Verschiebungen der zweiten Klemmbacke 1 in Richtung zu dem mit der ersten Klemmbacke 4 versehenen Rohrende hin zunimmt. Der Aussenumfang des Rohres 2 und der Innenumfang der kleinen Trichteröffnung sind derart bemessen, dass - wenn die kleine Trichteröffnung in der gleichen Längshälfte des Rohres wie die erste Klemmbacke 4 angeordnet ist - die zwischen dem Rohr 2 und der zweiten Klemmbacke 1 wirkende Reibungskraft zum Zwecke des Blockierens der zweiten Klemmbacke 1 in der gewünschten Schiebeposition bezüglich des Rohres 2 ausreicht, um die zwischen den beiden Klemmbacken 1, 4 festzuklemmende Behälterwandung 6 in der Umgebung einer in dieser Wandung 6 ausgebildeten Öffnung 7 in dichtender Funktion festzuklemmen.

An der Innenseite der Trichterwandung der zweiten Klemmbacke 1 ist eine umlaufende Dichtung 5 aus elastischem Dichtungsmaterial angebracht. Die Dichtung 5 ist kegelstumpfförmig ausgebildet. Der grösste Innendurchmesser der Dichtung 5 ist etwas grösser und ihr kleinster Innendurchmesser etwas kleiner als der Aussendurchmesser der kreisringscheibenförmigen ersten Klemmbacke 4. Dadurch wird beim Verschieben der zweiten Klemmbacke 1 in Richtung zur ersten Klemmbacke 4 hin die festzuklemmende Behälterwandung 6 zwischen der Aussenseite der ersten Klemmbacke 4 und der an der Innenseite der zweiten Klemmbacke 1 angebrachten Dichtung 5 festgeklemmt.

In den Figuren 5.a bis 5.e ist schematisch dargestellt, wie die in den Figuren 1 bis 4 dargestellte Ausgussvorrichtung im Zusammenhang mit einem flexiblen Schlauchbeutel verwendet wird, wie er zur Aufbewahrung von Getränken, insbesondere von Milch, gebräuchlich ist. Der Schlauchbeutel ist mit Milch gefüllt und in einem zur Aufnahme von flexiblen Milchbeuteln bekannten Plastikkrug 18 angeordnet. Zunächst wird eine Öffnung 17 in der Wandung 16 des flexiblen Schlauchbeutels geschaffen, indem ein Zipfel dieses Schlauchbeutels abgeschnitten wird (Fig. 5.a). Die Öffnung 17 wird derart bemessen, dass das Rohrende mit der scheibenförmigen ersten Klemmbacke 4 durch diese Öffnung 17 hindurch führbar ist. Danach wird das Rohrende mit der ersten Klemmbacke 4 mitsamt der ersten Klemmbacke 4 durch die Öffnung 17 hindurch in den Schlauchbeutel eingeführt, wobei das Rohr 2 bloss soweit eingeführt wird, dass die zweite Klemmbacke 1 und das mit dem Stöpsel 3 verschlossene Rohrende noch ausserhalb der Beutels liegen (Fig. 5.b und 5.c). Anschliessend wird die zweite Klemmbacke 1 entlang des Rohres 2 in Richtung zur ersten Klemmbacke 4 hin verschoben, bis die flexible Schlauchbeutelwandung 16 in der Umgebung der Öffnung 17 zwischen der Aussenseite der ersten Klemmbacke 4 und der Dichtung 5 an der Innenseite der Trichterwandung derart festgeklemmt ist, dass keine Milch 19 mehr zwischen dem Rohr 2 und der Behälterwandung 16 durch die Öffnung 17 hindurch aus dem Beutel austreten kann. In dieser Schiebeposition wird die zweite Klemmbacke 1 blockiert (Fig. 5.d). Das Rohr 2 ist nun durch die Klemmbacken 1, 4 und die Beutelwandung 16 dicht umschlossen. Nun kann der Stöpsel 3 vom Rohr der Ausgussvorrichtung entfernt und durch Kippen des den Schlauchbeutel haltenden Plastikkruges 18 Milch 19 durch das Rohr 2 der Ausgussvorrichtung hindurch ausgegossen werden (Fig. 5.e).

Sobald der Schlauchbeutel leer ist, kann die zweite Klemmbacke 1 wieder dem Rohr 2 entlang von der ersten Klemmbacke 4 weg verschoben und anschliessend die ganze Ausgussvorrichtung vom Beutel entfernt werden. Nach einer Reinigung der Ausgussvorrichtung kann diese für einen weiteren Milchbeutel wiederverwendet werden.

Zusammenfassend ist festzustellen, dass durch die Erfindung eine für einen Behälter mit einer flexiblen oder halbsteifen Behälterwandung geeignete Ausgussvorrichtung geschaffen wird, welche ein präzises Ausgiessen von flüssigem oder rieselfähigem Verpackungsgut aus dem Behälter ermöglicht und trotzdem eine einfache und materialsparende Herstellung des Behälters erlaubt.

## Patentansprüche

1. Ausgussvorrichtung für einen Behälter mit einer flexiblen oder halbsteifen Behälterwandung (6, 16), mit einem zur Durchleitung von Flüssigkeiten und/oder rieselfähigem Material ausgebildeten länglichen Rohr (2), an welchem im Bereich eines Rohrendes eine erste Klemmbacke (4) fest angebracht ist, und einer in Rohrlängsrichtung bezüglich des Rohres (2) wahlweise verschiebbaren und in einer gewünschten Schiebeposition blockierbaren zweiten Klemmbacke (1), wobei die beiden Klemmbacken (1, 4) derart ausgebildet sind, dass die Behälterwandung (6, 16) bei blockierter zweiter Klemmbacke (1) in dichtender Funktion zwischen den beiden Klemmbacken (1, 4) festklemmbar ist.

2. Ausgussvorrichtung nach Anspruch 1, dadurch gekennzeichnet, dass die erste Klemmbacke (4) nach Art einer kreisringförmigen Scheibe (4) ausgebildet ist.

3. Ausgussvorrichtung nach Anspruch 1 oder 2, dadurch gekennzeichnet, dass die erste Klemmbacke (4) an ihrem Aussenumfang mit einem Dichtungsring aus einem elastischen Dichtungsmaterial versehen ist.

4. Ausgussvorrichtung nach einem der Ansprüche 1 bis 3, dadurch gekennzeichnet, dass die zweite Klemmbacke (1) mit einem Durchgang zur Durchführung des Rohres (2) versehen ist, wobei dieser Durchgang derart ausgebildet und bemessen ist, dass bei einer Anordnung mit durch den Durchgang hindurch führendem Rohr (2) die zweite Klemmbacke (1) in Rohrlängsrichtung verschiebbar auf dem Rohr (2) geführt wird.

5. Ausgussvorrichtung nach einem der Ansprüche 1 bis 4, dadurch gekennzeichnet, dass die zweite Klemmbacke (1) trichterförmig nach Art eines Trichters mit einer eine grosse Trichteröffnung und eine kleine Trichteröffnung definierenden Trichterwandung ausgebildet ist, wobei die zweite Klemmbacke (1) derart ausgebildet und bemessen ist, dass der Innenumfang der grossen Trichteröffnung grösser ist als der Aussenumfang der ersten Klemmbacke (4), und wobei bei einer verschiebbar am Rohr (2) montierten Anordnung der zweiten Klemmbacke (1) die grosse Trichteröffnung dem mit der ersten Klemmbacke (4) versehenen Rohrende zugewandt ist, so dass beim Festklemmen der Behälterwandung (6, 16) diese zwischen der Aussenseite der ersten Klemmbacke (4) und der Innenseite der Trichterwandung festgeklemmt wird.

6. Ausgussvorrichtung nach Anspruch 5, dadurch gekennzeichnet, dass an der Innenseite der Trichterwandung eine umlaufende Dichtung (5) aus elastischem Dichtungsmaterial angebracht ist.

7. Ausgussvorrichtung nach einem der Ansprüche 1 bis 6, dadurch gekennzeichnet, dass die zweite Klemmbacke (1) nach Art eines bezüglich des Rohres (2) verschiebbaren und in einer gewünschten Schiebeposition durch Festklemmen am Rohr (2) blockierbaren Klemmsitzes ausgebildet ist.

8. Ausgussvorrichtung nach Anspruch 7, dadurch gekennzeichnet, dass das Rohr (2) einen Abschnitt aufweist, in welchem der Rohrumfang in Richtung zu dem mit der ersten Klemmbacke (4) versehenen Rohrende hin zunimmt.

9. Ausgussvorrichtung nach einem der Ansprüche 1 bis 8, dadurch gekennzeichnet, dass sie weiter eine im Bereich des von der ersten Klemmbacke (4) entfernten Rohrendes angeordnete Verschlussvorrichtung (3) umfasst, die zum wahlweisen Öffnen und Verschliessen des Rohres (2) ausgebildet ist.

10. Behälter zur Verwendung mit einer Ausgussvorrichtung nach einem der Ansprüche 1 bis 9, dadurch gekennzeichnet, dass der Behälter mit einer Öffnungsvorrichtung zur Schaffung einer Öffnung (7, 17) in der Behälterwandung versehen ist, die derart ausgebildet ist, dass das mit der ersten Klemmbacke (4) versehene Ende des Rohres (2) der Ausgussvorrichtung mitsamt der ersten Klemmbacke (4) durch die mittels der Öffnungsvorrichtung hergestellte Öffnung (7, 17) hindurch in den Behälter einführbar ist und der die Öffnung (7, 17) begrenzende Bereich der Behälterwandung (6, 16) in dichtender Funktion zwischen der ersten Klemmbacke (4) und der zweiten Klemmbacke (1) der Ausgussvorrichtung festklemmbar ist.
